# EUROPÄISCHE PATENTSCHRIFT

(11) **EP 1 043 496 B1**
(45) Veröffentlichungstag und Bekanntmachung des Hinweises auf die Patenterteilung: **08.09.2004**
(21) Anmeldenummer: 00107265.1
(22) Anmeldetag: 03.04.2000
(51) Int. Cl.: F02M 55/00, F02M 61/16, F16J 15/02

(54) **Einspritzventil zur Kraftstoffeinspritzung in einer Verbrennungskraftmaschine**
Injector for fuel injection in an internal combustion engine
Injecteur de combustible pour un moteur à combustion interne

(30) Priorität: 07.04.1999 DE 19915685
(43) Veröffentlichungstag der Anmeldung: 11.10.2000
(73) Patentinhaber: Delphi Technologies, Inc., Troy, MI 48007 (US); ISUZU MOTORS LIMITED, Shinagawa-ku, Tokyo (JP)
(72) Erfinder: Fuseya, Tsutomu, Yokohama City (JP); Fujita, Mahoro, Tokyo 2070003 (JP); Breitbach, Hermann, 3328 Crauthem (LU)
(74) Vertreter: Manitz, Finsterwald & Partner GbR

(56) Entgegenhaltungen:
- EP-A- 0 228 578
- WO-A-97/02425
- DE-A- 2 707 003
- DE-A- 19 705 227
- DE-A- 19 729 788
- DE-C- 19 614 980
- PATENT ABSTRACTS OF JAPAN vol. 018, no. 314 (M-1621), 15. Juni 1994 (1994-06-15) -& JP 06 066222 A (NIPPONDENSO CO LTD), 8. März 1994 (1994-03-08)

## Beschreibung

Die Erfindung betrifft ein Einspritzventil zur Kraftstoffeinspritzung in einer Verbrennungskraftmaschine, insbesondere in einem Dieselmotor, mit einem Haltekörper, in dem ein erster Kanal ausgebildet ist, mit einem am Haltekörper befestigten Düsenkörper einer Einspritzdüse, in dem ein zweiter Kanal ausgebildet ist, der mit dem ersten Kanal verbunden ist und mit diesem eine Kraftstoffzuführung für die Einspritzdüse bildet, mit einem Schließmechanismus zum Verschließen der Einspritzdüse, und mit einem Dichtungsmittel zum Abdichten der Verbindungsstelle zwischen dem ersten und dem zweiten Kanal. Ferner betrifft die Erfindung eine Dichtungseinrichtung nach dem Oberbegriff des Anspruchs 169 zum Abdichten der Verbindungsstelle zwischen zwei Kanälen.

Ein Einspritzventil der eingangs genannten Art wird bei Verbrennungskraftmaschinen wie Ottomotoren oder Dieselmotoren verwendet, um den Kraftstoff direkt in den Zylinder der Verbrennungskraftmaschine oder indirekt in eine mit dem Zylinder in Verbindung stehende Vorkammer einzuspritzen. Das Einspritzventil soll eine möglichst genau dosierte Menge Kraftstoff zu einem vorgegebenen Zeitpunkt als fein verteilten Nebel in den Zylinder bzw. die Vorkammer einbringen. Zu diesem Zweck wird die Einspritzdüse des Einspritzventils durch einen Schließmechanismus, beispielsweise eine mechanisch vorgespannte Düsennadel, verschlossen, zur Kraftstoffeinspritzung die Einspritzdüse kurzzeitig öffnet, wobei der austretende Kraftstoff durch die Einspritzdüse zerstäubt wird. Damit trotz der kurzen Einspritzdauer eine ausreichende Kraftstoffmenge eingespritzt und der Kraftstoff möglichst fein zerstäubt wird, wird bei den bekannten Einspritzsystemen, wie beispielsweise dem Common-Rail-Einspritzsystem, der Kraftstoff mit einem Druck von 1400 bar und mehr dem Einspritzventil zugeführt.

Damit der für das Verschließen der Einspritzdüse notwendige Schließmechanismus eingebaut werden kann, sind die bekannten Einspritzventile mehrteilig aufgebaut. So wird die eigentliche Einspritzdüse gemeinsam mit dem Schließmechanismus an einem Haltekörper befestigt. Die Kraftstoffzuführung erfolgt über einen im Haltekörper ausgebildeten ersten Kanal, der mit einem im Düsenkörper der Einspritzdüse ausgebildeten zweiten Kanal verbunden ist. Der zweite Kanal endet in einer Druckkammer oder in einer Austrittsöffnung der Einspritzdüse. Um ein Austreten von Kraftstoff zwischen dem Haltekörper und dem Düsenkörper zu vermeiden, ist die Verbindungsstelle zwischen den beiden Kanälen durch ein Dichtungsmittel, wie beispielsweise eine Dichtungsscheibe, oder durch entsprechend bearbeitete Kontaktflächen zwischen dem Haltekörper und dem Düsenkörper abgedichtet.

Da der sich in der Kraftstoffzuführung befindende Kraftstoff unter sehr hohem Druck steht, wie oben erläutert, muß das Dichtungsmittel an der Verbindungsstelle zwischen den Kanälen so ausgelegt sein, daß es sehr großen Belastungen widerstehen kann. Aus diesem Grund müssen bei den bekannten Einspritzventilen die an dem Haltekörper und dem Düsenkörper ausgebildeten Dichtungsflächen, an denen das Dichtungsmittel anliegt, und das Dichtungsmittel selbst mit sehr großer Fertigungsgenauigkeit und hoher Oberflächengüte gefertigt sein. Darüber hinaus muß das zwischen dem Haltekörper und dem Düsenkörper angeordnete Dichtungsmittel mit so großer Vorspannkraft zusammengedrückt werden, daß die Verbindungsstelle zwischen den beiden Kanälen trotz der hohen Drücke nicht leckt.

In DE 196 14 980 C1 ist eine Einspritzvorrichtune für Dieselmotoren mit einem Düsenhalter, dessen Druckkanal einerseits mit der Einspritzpumpe, andererseits mit der Düse verbunden ist, beschrieben. Die Einspritzvorrichtung urnfaßt einen Düsenkörper, der mittels einer Düsenspannmutter mit dem Düsenhalter verbunden ist. Zu Dichtungszwecken befindet sich zwischen Düsenhalter und Düsenkörper eine Zwischenscheibe. Zur Abdichtung der Hochdruckverbindung im Bereich der Druckkanäle dient ein verformbarer metallener Dichtkörper, der sich eeeen eine Dichtfläche abstützt und in einem konischen Sitz im Bereich der Mündung des Druckkanals des Düsenhalters aufgenommen ist. Insbesondere sind in DE 196 14 980 C1 ein Einspritzventil mit den Merkmalen des Oberbegriffs des Anspruchs 1 und eine Dichtungseinrichtung mit den Merkmalen des Oberbegriffs des Anspruchs 16 beschrieben.

Es ist Aufgabe der Erfindung, ein Einspritzventil bzw. ein Dichtungsmittel der eingangs genannten Art so weiterzubilden, daß die Verbindungsstelle zwischen den Kanälen auf einfache Weise abgedichtet ist und auch hohen Drücken widerstehen kann.

Diese Aufgabe wird durch ein Einspritzventil mit den Merkmalen des Anspruchs 1 gelöst. Ferner wird die Aufgabe durch eine Dichtungseinrichtungen mit den Merkmalen nach Anspruch 169 gelöst.

Bei dem erfindungsgemäßen Einspritzventil wird die in den Kanal ragende Buchse durch den im Inneren der Kraftstoffzuführung wirkenden hohen Druck gegen die Innenwand des Kanals gepreßt und schmiegt sich an deren Oberfläche an, wodurch eine leckfreie Abdichtung an der Verbindungsstelle zwischen den Kanälen erreicht wird. Darüber hinaus müssen sowohl bei der Fertigung des Kanals als auch bei der Herstellung der Buchse an die Fertigungsgenauigkeit und die Oberflächengüte geringere Anforderungen gestellt werden, als bei herkömmlichen Einspritzventilen, da die sich durch den hohen Druck an die Innenwand des Kanals anschmiegende Buchse eventuelle Unebenheiten oder Maßabweichungen ausgleicht. Ferner ist die Montage des Einspritzventils erleichtert, da die Buchse gleichzeitig auch als Zentrierungshilfe dient, die das exakte zueinander Ausrichten des Haltekörpers und des Düsenkörpers sowie das zueinander Ausrichten der Kanäle vereinfacht.

Es ist es-besonders vorteilhaft, dass die Buchse einen Abschnitt kleineren Außendurchmessers aufweist. Durch diese Gestaltung der Buchse wird erreicht, daß die Buchse in dem geschwächten Abschnitt kleineren Durchmessers durch den hohen Druck stärker aufgeweitet wird als die nicht geschwächten Abschnitte der Buchse, und sich die Buchse noch besser an die Innenwand des Kanals anschmiegt wobei sie sich gleichzeitig konvex nach außen wölbt. Durch die konvexe Verformung legt sich der Übergang zwischen dem Abschnitt kleineren Durchmessers und dem benachbarten, nicht geschwächten Abschnitt der Buchse linienförmig an die Innenwand des Kanals an, wodurch eine besonders gute Dichtwirkung erzielt wird. Dabei wird der Abschnitt kleineren Durchmessers im Bereich der Verbindungsstelle zwischen den Kanälen angeordnet, um eine möglichst hohe Dichtwirkung an der Verbindungsstelle zu erreichen.

Vorteilhafte Weiterbildungen ergeben sich aus der Beschreibung, der Zeichnung sowie den jeweiligen Unteransprüchen.

Bei einer bevorzugten Ausführungsform des Einspritzventils ist die Buchse als separates Bauteil ausgebildet, das während der Montage des Einspritzventils in die Kraftstoffzuführung eingesetzt wird und sowohl in den ersten Kanal des Haltekörpers als auch in den zweiten Kanal des Düsenkörpers ragt. Dies hat den Vorteil, daß durch gezielte Auswahl von Buchsen, die sich in der Gestaltung des Innenumfangs unterscheiden, die Strömungsverhältnisse des durch die Kraftstoffzuführung strömenden Kraftstoffes gezielt beeinflußt werden können.

Damit die Buchse einen sicheren Halt in der Kraftstoffzuführung hat, kann sie in die Kanäle eingepreßt werden, so daß zwischen der Buchse und der Innenwand des jeweiligen Kanals ein Preßsitz ausgebildet ist.

Alternativ kann die Buchse einstückig mit dem Haltekörper oder dem Düsenkörper ausgebildet sein. Die Buchse dient dann als rohrförmige Verlängerung des ersten bzw. zweiten Kanals, die nach der Montage des Einspritzventils in den zweiten Kanal des Düsenkörpers bzw. den ersten Kanal des Haltekörpers ragt. Bei dieser Ausführungsform der Einspritzdüse besteht der Vorteil, daß beim Zusammenbau des Einspritzventils nur wenige Bauteile zu montieren sind.

Weiter ist es von Vorteil, wenn zumindest einer der Kanäle an seinem dem anderen Kanal zugewandten Ende einen Abschnitt mit einem größeren Innendurchmesser aufweist, in dem die Buchse aufgenommen bzw. eingepreßt ist. Ist die Buchse als separates Bauteil ausgebildet, wie bei dem ersten der beiden zuvor beschriebenen Ausführungsbeispiele, kann sich die Buchse auf dem im Kanal ausgebildeten Absatz abstützen, wodurch einerseits ein Wandern der Buchse in der Kraftstoffzuführung wirksam verhindert wird, andererseits die Buchse durch den Absatz in einer vorgegebenen Position in der Kraftstoffzuführung gehalten wird.

Die Kraftstoffzuführung kann als einfacher Kanal ausgebildet sein, der durch den Haltekörper und den Düsenkörper verläuft. Andererseits können die die Kraftstoffzuführung bildenden Kanäle auch als Aufnahme für den Schließmechanismus des Einspritzventils verwendet werden. So dienen die Kanäle bei einer bevorzugten Ausführungsform der Einspritzdüse nicht nur als Kraftstoffzuführung, sondern gleichzeitig auch als Nadelführung für eine als Schließmechanismus wirkende Düsennadel, mit der die Einspritzdüse verschlossen werden kann. Die Düsennadel ist in Längsrichtung der Nadelführung zwischen einer Ruhestellung, in der sie mindestens ein mit dem zweiten Kanal verbundenes Spritzloch im Düsenkörper verschließt, und einer Freigabestellung bewegbar, in der sie das Spritzloch zumindest teilweise freigibt. Der Kraftstoff wird bei dieser Ausführungsform entlang der Düsennadel durch die als Nadelführung dienenden Kanäle gefördert und aus dem am Ende des zweiten Kanals ausgebildeten Spritzloch ausgestoßen. Durch das Verbinden der beiden als Nadelführung dienenden Kanäle mit der Buchse wird außerdem erreicht, daß die Längsachsen der Kanäle definiert zueinander verlaufen und sich die Düsennadel während ihren Bewegungen in der Nadelführung allenfalls geringfügig quer zu ihrer Längsrichtung verbiegt.

Um das Strömungsverhalten des Kraftstoffes zu beeinflussen, der durch die als Nadelführung dienende Kraftstoffzuführung strömt, ist es ferner möglich, eine Düsennadel zu verwenden, die eine sich über ihre Länge in den Abmessungen ändernde Querschnittsform aufweist. So hat die Düsennadel vorzugsweise mindestens einen Abschnitt größeren Durchmessers, der die vom Kraftstoff durchströmte Querschnittsfläche, die von der Innenwand der Kraftstoffzuführung und der Mantelfläche der Düsennadel begrenzt ist, verkleinert und als Drossel wirkt, die den Strömungswiderstand erhöht.

Der Abschnitt größeren Durchmessers ist vorzugsweise mit Abstand zur Nadelspitze an der Düsennadel ausgebildet, so daß die vom Kraftstoff durchströmte Querschnittsfläche der Kraftstoffzuführung zwischen der Nadelspitze und dem Abschnitt größeren Durchmessers der Düsennadel größer ist als die durchströmte Querschnittsfläche der Kraftstoffzuführung im Bereich des Abschnitts größeren Durchmessers der Düsennadel. Dadurch wird erreicht, daß der Kraftstoff in dem Längenabschnitt der Kraftstoffzuführung, in dem sich die Nadelspitze befindet, eine geringere Strömungsgeschwindigkeit hat als in dem Längenabschnitt der Kraftstoffzuführung, in dem sich der Abschnitt größeren Durchmessers der Düsennadel befindet. Dies hat zur Folge, daß die nahe der Nadelspitze befindliche Kraftstoffmenge beim Öffnen des Einspritzventils aufgrund des durch die geringere Strömungsgeschwindigkeit verursachten geringeren Strömungswiderstandes in diesem Längenabschnitt schneller abfließt als der durch den Längenabschnitt der Kraftstoffzuführung, der durch den Abschnitt größeren Durchmessers der Düsennadel verengt ist, nachströmende Kraftstoff, der zwar eine höhere Strömungsgeschwindigkeit aufweist, jedoch einen größeren Strömungswiderstand überwinden muß. Dadurch entsteht zwischen den beiden Längenabschnitten der Kraftstoffzuführung eine Druckdifferenz, wobei der Druck in dem Längenabschnitt der Kraftstoffzuführung, in dem sich der Abschnitt größeren Durchmessers der Düsennadel befindet, größer ist. Der höhere Druck unterstützt wiederum die Schließbewegung der Düsennadel in ihre Ruhestellung. Um diesen Effekt zu verstärken, wird ferner vorgeschlagen, an der Düsennadel zwischen der Nadelspitze und dem Abschnitt größeren Durchmessers einen Abschnitt auszubilden, dessen Durchmesser kleiner ist, als der mittlere Durchmesser der Düsennadel.

In gleicher Weise kann das Strömungsverhalten des Kraftstoffes in der Kraftstoffzuführung auch durch das Zusammenwirken der Buchse mit der Mantelfläche der Düsennadel beeinflußt werden, so daß die Buchse mit der Düsennadel eine Drosselstelle bildet, wenn die Düsennadel in ihre Freigabestellung bewegt ist.

Bei einer bevorzugten Weiterbildung des zuvor beschriebenen Einspritzventils mit Düsennadel wird die Düsennadel durch mindestens ein im ersten Kanal des Haltekörpers vorgesehenes Federelement in ihre Ruhestellung vorgespannt, wobei das Federelement die Schließbewegung der Düsennadel bewirkt bzw. unterstützt.

Des weiteren ist es von Vorteil, wenn der durch den hohen Druck verformte Innenumfang der Buchse gemeinsam mit dem Außenumfang der Düsennadel einen quer zur Längsrichtung der Düsennadel ringförmig verlaufenden Raum bildet, durch den der Kraftstoff hindurch strömt. Durch eine entsprechende Gestaltung der Querschnittsform des ringförmigen Raumes in Längsrichtung der Düsennadel kann das Strömungsverhalten des Kraftstoffes gezielt beeinflußt werden. So ist es möglich, eine Buchse zu verwenden, die einen sich über deren Länge in den Abmessungen ändernden Innenumfang hat, der gemeinsam mit dem vorzugsweise zylinderförmigen Außenumfang der Düsennadel eine Drosselstelle bildet.

Da durch die Buchse bereits eine definierte Lage zwischen dem Haltekörper und dem Düsenkörper vorgegeben ist, ist nur mehr eine weitere Verdrehsicherung, beispielsweise in Form eines Zentrierstiftes, erforderlich, mit der die Lage des Düsenkörpers relativ zum Haltekörper festgelegt wird.

Bei einer alternativen Ausführungsform wird als Verdrehsicherung vorzugsweise eine Paßfeder verwendet. Zu diesem Zweck ist am Haltekörper und am Düsenkörper jeweils eine Nut ausgebildet ist, in die die Verdrehsicherung eingelegt werden kann. Sobald der Haltekörper am Düsenkörper montiert wird, werden die beiden Nuten durch relatives Verdrehen des Haltekörpers zum Düsenkörper derart zueinander ausgerichtet, daß die beiden an den einander zugewandten Enden offenen Nuten miteinander fluchten. Anschließend wird die Verdrehsicherung in die Nuten eingesetzt.

Die Buchse dient bei dieser Ausführungsform zusätzlich als Zentrierungshilfe, die einerseits das zueinander Ausrichten der Nuten erleichtert, andererseits gemeinsam mit der Verdrehsicherung eine definierte Position des Düsenkörpers zum Haltekörper vorgibt, damit die am Düsenkörper ausgebildeten Spritzlöcher ihre vorgegebenen Winkelpositionen einnehmen. Gleichzeitig wird durch das Zusammenwirken der Buchse mit der in den Nuten aufgenommenen Verdrehsicherung erreicht, daß die aneinander anliegenden Stirnseiten des Haltekörpers und des Düsenkörpers gleichmäßiger aneinander anliegen als bei bekannten Verdrehsicherungen für Einspritzventile, wodurch die Dichtungswirkung zwischen den Stirnseiten weiter erhöht wird.

Besonders von Vorteil ist es, wenn die Nuten jeweils an den Mantelflächen des Haltekörpers und des Düsenkörpers ausgebildet sind und in axialer Richtung des Einspritzventils verlaufen, während gleichzeitig eine den Düsenkörper am Haltekörper befestigende Düsenspannmutter die in den Nuten aufgenommene Verdrehsicherung gegen ein Herausfallen sichert. Einerseits sind derartige Nuten ohne großen Aufwand herzustellen, andererseits kann durch den axialen Verlauf der Nuten an den Mantelflächen sowohl der Düsenkörper als auch der Haltekörper in seinen Abmessungen quer zur Längsrichtung der Einspritzdüse bei gleichbleibender Festigkeit verringert werden. Werden die Abmessungen des Düsenkörpers und des Haltekörpers unverändert beibehalten, wird dagegen die Festigkeit des Einspritzventils erhöht.

Nachfolgend wird die Erfindung anhand eines Ausführungsbeispieles unter Bezugnahme auf die beigefügte Zeichnung näher erläutert. Darin zeigen:
- Fig. 1: eine teilweise geschnittene Seitenansicht eines erfindungsgemäßen Einspritzventils für die Kraftstoffeinspritzung in einem Dieselmotor,
- Fig. 2: eine vergrößerte Darstellung einer Einzelheit des Einspritzventils nach Fig. 1, und
- Fig. 3: eine Einzelheit einer abgewandelten Ausführungsform der Einspritzdüse nach Fig. 1.

Fig. 1 zeigt ein Einspritzventil 10 für ein Common-Rail-Einspritzsystem eines Dieselmotors. Das Einspritzventil 10 weist einen Düsenhalter 12 und eine durch eine Düsenspannmutter 14 an diesem befestigte Einspritzdüse 16 auf. Die Einspritzdüse 16 ist gemeinsam mit dem Düsenhalter 12 und der Düsenspannmutter 14 in einer Aufnahmehülse 18 gehalten, mit der das Einspritzventil 10 im Dieselmotor befestigt wird.

Der Düsenhalter 12 weist einen etwa zylinderförmigen Haltekörper 20 auf, nahe dessen oberem Ende ein in Fig. 1 links dargestellter Kraftstoffanschluß 22 seitlich unter einem Winkel geneigt nach oben absteht, der mit einer Kraftstoffleitung (nicht dargestellt) verbunden werden kann. Etwa auf gleicher Höhe ist an der entgegengesetzten, in Fig. 1 rechts dargestellten Seite des Haltekörpers 20 ein Leckkraftstoffanschluß 24 vorgesehen, der gleichfalls unter einem Winkel nach oben geneigt verläuft und mit einer Rückführleitung (nicht dargestellt) verbindbar ist. An der in Fig. 1 oben dargestellten Stirnseite des Haltekörpers 20 ist ferner ein mit einer elektronischen Einspritzsteuerung (nicht dargestellt) des Dieselmotors verbundenes Magnetventil 26 befestigt, mit dem ein am Haltekörper 20 vorgesehenes Stellelement 28 mit Hilfe einer hydraulischen Verstärkung (nicht dargestellt) betätigt werden kann, dessen Zweck später erläutert wird.

In dem Haltekörper 20 ist eine in dessen Längsrichtung verlaufende, konzentrisch angeordnete Durchgangsbohrung 30 ausgebildet, die sich ausgehend von der mit dem Magnetventil 26 versehenen Stirnseite bis zu der der Einspritzdüse 16 zugewandten unteren Stirnseite des Haltekörpers 20 erstreckt. An der mit dem Magnetventil 26 versehenen Stirnseite ist eine Dichtungsanordnung 32 (gestrichelt dargestellt) befestigt, die die Durchgangsbohrung 30 nach außen abdichtet und gleichzeitig eine Wirkverbindung zwischen dem Stellelement 28 und dem Magnetventil 26 ermöglicht. Die Dichtungsanordnung 32 ist ferner mit dem Leckkraftstoffanschluß 24 verbunden, durch den eventuell durch die Dichtungsanordnung 32 aussickernder Kraftstoff beispielsweise in den Kraftstofftank zurückgeleitet werden kann. Des weiteren steht die Durchgangsbohrung 30 über einen Versorgungskanal 34 mit dem Kraftstoffanschluß 22 in Verbindung. Die Durchgangsbohrung 30 ist gestuft und hat einen von der oberen Stirnseite ausgehenden Abschnitt 36 kleineren Innendurchmessers, an den sich ein Abschnitt 38 größeren Innendurchmessers anschließt, der an der unteren Stirnseite des Haltekörpers 20 endet, wie Fig. 2 zeigt.

Wie Fig. 2 weiter zeigt, ist an der unteren Stirnseite des Haltekörpers 20 die Einspritzdüse 18 mit Hilfe der Düsenspannmutter 14 befestigt. Die Einspritzdüse 18 hat einen Düsenkörper 40 mit einem Absatz 42, der in eine Düsenspitze 44 übergeht. Die Düsenspitze 44 weist eine Sitzlochdüse 46 mit einer konischen Dichtfläche 48 und zwei Spritzlöchern 50 und 52 auf, die den aus der Einspritzdüse 18 austretenden Kraftstoff zerstäuben. Die konische Dichtfläche 48 der Sitzlochdüse 46 geht in eine sich in Längsrichtung des Düsenkörpers 40 erstreckende Längsbohrung 54 über, die konzentrisch zum Düsenkörper 40 verläuft und mit der Durchgangsbohrung 30 des Haltekörpers 20 fluchtet. Auch die Längsbohrung 54 weist einen Abschnitt 56 kleineren Durchmessers auf, der von der konischen Dichtfläche 48 der Sitzlochdüse 46 ausgeht und in einen Abschnitt 58 größeren Durchmessers übergeht. Die Abmessungen der beiden Abschnitte 56 und 58 der Längsbohrung 54 quer zu deren Längsrichtung entsprechen bei dem in den Fig. 1 und 2 dargestellten Ausführungsbeispiel den Abmessungen der Abschnitte 36 und 38 der Durchgangsbohrung 30. Andererseits ist es auch möglich, daß sich die Abschnitte 56 und 58 in ihren Abmessungen von den Abmessungen der Abschnitte 36 und 38 unterscheiden.

In die Durchgangsbohrung 30 und die Längsbohrung 54 ist eine Düsennadel 60 eingeführt, deren Nadelspitze 62 als Dichtkonus ausgebildet ist, mit dem sich die Düsennadel 60 an der konischen Dichtfläche 48 der Sitzlochdüse 46 abstützt. Dabei weist die konische Dichtfläche 48 der Sitzlochdüse 46 einen etwas größeren Öffnungswinkel als der Dichtkonus der Nadelspitze 62 auf. Das andere Ende der Düsennadel 60 liegt unter Vorspannung an dem Stellelement 28 an, das durch die hydraulische Verstärkung von dem Magnetventil 26 in Richtung der Sitzlochdüse 46 gedrückt wird. Die Abmessungen der Querschnittsform der Düsennadel 60 variieren in deren Längsrichtung, so daß ausgehend von der Nadelspitze 62 ein vorderer Abschnitt 64 kleineren Außendurchmessers gebildet ist, an den sich ein Drosselabschnitt 66 größeren Außendurchmessers anschließt, der gleichzeitig auch als Führungselement für die Düsennadel 60 in der Längsbohrung 60 dienen kann. Der Drosselabschnitt 66 geht seinerseits in einen zweiten Abschnitt 68 über, dessen Außendurchmesser größer ist als der des ersten Abschnittes 64, jedoch kleiner als der des Drosselabschnittes 66. Bei einer abgewandelten Ausführungsform kann der Außendurchmesser des zweiten Abschnittes 68 auch dem Außendurchmesser des ersten Abschnittes 64 entsprechen.

In dem Abschnitt 38 größeren Innendurchmessers der Durchgangsbohrung 30 ist eine Druckfeder 70 aufgenommen, die auf die Düsennadel 60 aufgeschoben ist. Die Druckfeder 70 stützt sich mit ihrem einen Ende an dem durch die Abstufung gebildeten Absatz in der Durchgangsbohrung 30 ab. Das andere Ende der Druckfeder 70 liegt unter Vorspannung an einem Stützring 72 an, der auf die Düsennadel 60 aufgeschoben und an dieser beispielsweise durch Schrumpfen befestigt ist. Durch die Kraft der Druckfeder 70 wird die Düsennadel 60 in einer Ruhestellung gehalten, in der die Düsennadel 60 mit ihrer als Dichtkonus ausgebildeten Nadelspitze 62 gegen die konische Dichtfläche 48 der Sitzlochdüse 46 gedrückt wird und diese fluiddicht verschließt. Zum Öffnen des Einspritzventils 10 kann die Düsennadel 60 gegen die Kraft der Druckfeder 70 von dem unter Druck stehenden Kraftstoff in eine Freigabestellung bewegt werden, in der die Sitzlochdüse 46 freigegeben ist und der Kraftstoff ungehindert durch die Spritzlöcher 50 und 52 austreten kann, wie später noch erläutert wird.

An der Verbindungsstelle zwischen dem Abschnitt 36 der Durchgangsbohrung 30 und dem Abschnitt 58 der Längsbohrung 54 ist eine Buchse 74 eingesetzt. Die Endabschnitte der Buchse 74 sind in die beiden Abschnitte 38 und 58 der Bohrungen 30 und 54 eingepreßt, wobei sich zwischen dem jeweiligen Endabschnitt der Buchse 74 und dem diesen zugeordneten Abschnitt 38 bzw. 54 ein Preßsitz ausbildet. Zwischen den beiden Endabschnitten weist die Buchse 74 an deren Mantelfläche eine umlaufende, flache Ringnut 76 auf, die etwa auf Höhe der Verbindungsstelle zwischen den beiden Bohrungen 30 und 54 angeordnet ist. Die Buchse 74 dient einerseits als Zentrierungshilfe, die die Montage der Einspritzdüse 10 erleichtert, andererseits als Dichtungsmittel zwischen der Verbindungsstelle der beiden Bohrungen 30 und 54, wie später noch erläutert wird.

Des weiteren ist seitlich der konzentrisch verlaufenden Durchgangsbohrung 30 im Haltekörper 20 ein erstes Sackloch 78 ausgebildet, das mit einem am Düsenkörper 40 ausgebildeten zweiten Sackloch 80 fluchtet. In die Sacklöcher 78 und 80 ist ein Zentrierstift 82 eingesetzt, der ein sich Verdrehen des Düsenkörpers 40 relativ zum Haltekörper 20 verhindert, damit das Einspritzventil 10 mit seinen Spritzlöchern 50 und 52 in eine definierte Einbaulage montiert werden kann.

Auf den Düsenkörper 40 der Einspritzdüse 18 ist die als Hülse ausgebildete Düsenspannmutter 14 aufgeschoben, die sich mit einem nach innen abstehenden Bund 84 am Absatz 42 des Düsenkörpers 40 abstützt und durch ein Innengewinde 86 mit einem am Haltekörper 20 ausgebildeten Außengewinde 88 in Eingriff steht. Die Düsenspannmutter 14 wird ihrerseits durch einen Haltering 90 gesichert, der an der Düsenspitze 44 des Düsenkörpers 40 beispielsweise durch Aufschrumpfen befestigt ist. Die Düsenspannmutter 14 ist in die Aufnahmehülse 18 eingeführt, die ihrerseits mit dem Haltekörper 20 verschraubt ist und mit der das Einspritzventil 10 am Motorblock oder dem Zylinderkopf des Dieselmotors in einer vorbestimmten Position befestigt wird.

Das erfindungsgemäße Einspritzventil 10 wird, wie oben bereits angesprochen, insbesondere in einem sogenannten Common-Rail-Einspritzsystem für Dieselmotoren verwendet. Bei diesem Einspritzsystem wird durch eine zentrale Kraftstoffpumpe in einer gemeinsamen Verteilerleiste (Common-Rail) Kraftstoff unter hohen Druck gesetzt. Der mittlere Druck, der hierbei in der Verteilerleiste erzeugt wird, liegt etwa in einem Bereich von bis zu 1400 bar und mehr. An die Verteilerleiste sind mehrere der erfindungsgemäßen Einspritzventile 10 angeschlossen.

Der Kraftstoff wird über den Kraftstoffanschluß 22 in die Durchgangsbohrung 30 und entlang der Düsennadel 60 in die Längsbohrung 54 des jeweiligen Einspritzventils 10 geleitet. Aufgrund des hohen Drucks, der im Inneren der die Kraftstoffzuführung des Einspritzventils 10 bildenden Durchgangsbohrung 30 und Längsbohrung 54 wirkt, wird die Buchse 74 an der Verbindungsstelle zwischen den beiden Bohrungen 30 und 54 von innen her aufgeweitet und schmiegt sich an die Innenwand der Durchgangsbohrung 30 und der Längsbohrung 54 an. Dabei wird die Buchse 74 an dem durch die flache Ringnut 76 geschwächten Bereich besonders stark aufgeweitet und wölbt sich konvex nach außen. Durch die konvexe Verformung legt sich der Übergang zwischen der Ringnut 76 und dem jeweiligen Endabschnitt der Buchse 74 linienförmig an die Innenwand der jeweiligen Bohrung 30 bzw. 54 an, wodurch eine besonders gute Dichtwirkung erzielt wird und insbesondere die Verbindungsstelle zwischen den beiden Bohrungen 30 und 54 gut abgedichtet ist.

Aufgrund der unterschiedlichen Öffnungswinkel zwischen dem Dichtkonus der Nadelspitze 62 und der konischen Dichtfläche 48 der Sitzlochdüse 46 ist zwischen der Nadelspitze 62 und der konischen Dichtfläche 48 ein umlaufender Spalt ausgebildet, an dem der im Kraftstoff wirkende Druck angreifen kann. Durch diesen in dem Spalt zwischen der Nadelspitze 62 und der konischen Dichtfläche 48 wirkenden, hohen Druck würde die Düsennadel 60 normalerweise gegen die Kraft der Druckfeder 70 in ihre Freigabestellung bewegt werden. Dies wird jedoch durch das Magnetventil 26 verhindert, das mit Hilfe der hydraulischen Verstärkung das Stellelement 28 und damit die Düsennadel 60 in ihrer Ruhestellung hält, in der sie die Sitzlochdüse 46 verschließt. Erst wenn die Einspritzdüse 10 Kraftstoff einspritzen soll, wird das Magnetventil 26 von der elektronischen Einspritzsteuerung so angesteuert, daß es die Düsennadel 60 freigibt. Sobald die Düsennadel 60 freigegeben ist, wird sie durch den unter Druck stehenden Kraftstoff in die Freigabestellung bewegt und gibt die Sitzlochdüse 46 frei, so daß der Kraftstoff durch die Spritzlöcher 50 und 52 ausströmen kann.

Dabei strömt der Kraftstoff, der sich in dem Längenabschnitt der Längsbohrung 54 befindet, in dem der erste Abschnitt 64 kleineren Durchmessers der Düsennadel 60 angeordnet ist, mit hoher Strömungsgeschwindigkeit aus der Längsbohrung 54 aus. Gleichzeitig wird der nachströmende Kraftstoff durch den an der Düsennadel 60 ausgebildeten Drosselabschnitt 66, der in der Freigabestellung der Düsennadel 60 in Strömungsrichtung gesehen unmittelbar nach der Buchse 74 angeordnet ist, gedrosselt. Die Buchse 74, deren Innendurchmesser etwas größer ist, als der Innendurchmesser des Abschnittes 58 der Längsbohrung 54, wirkt also gemeinsam mit dem Drosselabschnitt 66 der Düsennadel 60 als Drosseleinheit. Bei einer alternativen Ausführungsform wird eine Buchse 74 verwendet, die einen sich über ihre Länge in den Abmessungen ändernden Innenumfang hat, der gemeinsam mit dem vorzugsweise zylinderförmigen Außenumfang der Düsennadel 60 eine Drosselstelle bildet.

Durch die Drosselung des nachströmenden Kraftstoffes entsteht im Bereich der Längsbohrung 54, in der sich der Drosselabschnitt 66 befindet, verglichen mit dem in Strömungsrichtung gesehen nachfolgenden Längenabschnitt der Längsbohrung 54 ein Überdruck. Dieser Überdruck wirkt auf die Düsennadel 60 und unterstützt deren Schließbewegung in die Ruhestellung, sobald das Magnetventil 26 mit Hilfe des Stellelementes 28 das Einspritzventil 10 wieder schließen soll.

Bei einer abgewandelten Ausführungsform der Einspritzdüse 10, von der in Fig. 3 eine Einzelheit dargestellt ist, wird anstelle des Zentrierstiftes 82 als Verdrehsicherung eine Paßfeder 92 verwendet. Zu diesem Zweck ist an der Mantelfläche des Haltekörpers 20 und an der Mantelfläche des Düsenkörpers 40 jeweils eine parallel zu den Durchgangsbohrungen 30 und 32 verlaufende axiale Nut 94 bzw. 96 ausgebildet, die an der Stirnseite des Haltekörpers 20 bzw. Düsenkörpers 40 endet. Sobald der Haltekörper 20 am Düsenkörper 40 montiert wird, werden die beiden an den einander zugewandten Enden offenen Nuten 94 und 96 durch relatives Verdrehen des Haltekörpers 20 zum Düsenkörper 40 derart zueinander ausgerichtet, daß die beiden Nuten 94 und 96 miteinander fluchten und eine durchgehende Aufnahme bilden. Anschließend wird die Paßfeder 92 in die mtieinander fluchtenden Nuten 94 und 96 eingesetzt. Dabei verhindert die nach dem Einsetzen der Paßfeder 92 aufgeschraubte Düsenspannmutter 14 ein Herausfallen der Paßfeder 92 aus den Nuten 94 und 96.

Die Buchse 74 dient bei dieser Ausführungsform zusätzlich als Zentrierungshilfe, die einerseits das zueinander Ausrichten der Nuten 94 und 96 erleichtert, andererseits gemeinsam mit der Paßfeder 92 eine definierte Position des Düsenkörpers 40 zum Haltekörper 20 vorgibt, damit die am Düsenkörper 40 ausgebildeten Spritzlöcher 50 und 52 ihre vorgegebenen Winkelpositionen einnehmen. Gleichzeitig wird durch das Zusammenwirken der Buchse 74 mit der in den Nuten 94 und 96 aufgenommenen Paßfeder 92 erreicht, daß die Stirnseiten des Haltekörpers 20 und des Düsenkörpers 40 gleichmäßig aneinander anliegen, wodurch die Dichtungswirkung zwischen den Stirnseiten weiter erhöht wird.

### Bezugszeichenliste

- 10: Einspritzventil
- 12: Düsenhalter
- 14: Düsenspannmutter
- 16: Einspritzdüse
- 18: Aufnahmehülse
- 20: Haltekörper
- 22: Kraftstoffanschluß
- 24: Leckkraftstoffanschluß
- 26: Magnetventil
- 28: Stellelement
- 30: Durchgangsbohrung
- 32: Dichtungsanordnung
- 34: Versorgungskanal
- 36: Abschnitt kleineren Innendurchmessers
- 38: Abschnitt größeren Innendurchmessers
- 40: Düsenkörper
- 42: Absatz
- 44: Düsenspitze
- 46: Sitzlochdüse
- 48: konische Dichtfläche
- 50: Spritzloch
- 52: Spritzloch
- 54: Längsbohrung
- 56: Abschnitt kleineren Durchmessers
- 58: Abschnitt größeren Durchmessers
- 60: Düsennadel
- 62: Nadelspitze
- 64: erster Abschnitt
- 66: Drosselabschnitt
- 68: zweiter Abschnitt
- 70: Druckfeder
- 72: Stützring
- 74: Buchse
- 76: Ringnut
- 78: Sackloch
- 80: Sackloch
- 82: Zentrierstift
- 84: Bund
- 86: Innengewinde
- 88: Außengewinde
- 90: Haltering
- 92: Paßfeder
- 94: Nut
- 96: Nut

## Patentansprüche

1. Einspritzventil zur Kraftstoffeinspritzung in einer Verbrennungskraftmaschine, insbesondere in einem Dieselmotor, mit einem Haltekörper (20), in dem ein erster Kanal (30) ausgebildet ist, mit einem am Haltekörper (20) befestigten Düsenkörper (40) einer Einspritzdüse (16), in dem ein zweiter Kanal (54) ausgebildet ist, der mit dem ersten Kanal (30) verbunden ist und mit diesem eine Kraftstoffzuführung für die Einspritzdüse (16) bildet, mit einem Schließmechanismus (60) zum Verschließen der Einspritzdüse (16), und mit einer als Dichtungsmittel (74) zum Abdichten der Verbindungsstelle zwischen dem ersten und dem zweiten Kanal (30, 54) dienenden Buchse (74), die sowohl in den ersten Kanal (30) des Haltekörpers (20) als auch in den zweiten Kanal (54) des Düsenkörpers (40) ragt,
**dadurch gekennzeichnet,**
**daß** die Buchse (74) einen Abschnitt (76) kleineren Außendurchmessers aufweist, der zwischen zwei Abschnitten größeren Außendurchmessers ausgebildet ist, und so in der Kraftstoffzuführung eingesetzt ist, daß sich der Abschnitt (76) kleineren Außendurchmessers im Bereich der Verbindungsstelle zwischen den Kanälen (30, 54) befindet.

2. Einspritzventil nach Anspruch 1,
**dadurch gekennzeichnet,**
**daß** die Buchse (74) in die Kanäle (30, 54) eingepreßt ist.

3. Einspritzventil nach Anspruch 1 oder 2,
**dadurch gekennzeichnet,**
**daß** die Buchse einstückig an dem Haltekörper bzw. dem Düsenkörper ausgebildet ist und eine rohrförmige Verlängerung des ersten Kanals des Haltekörpers bzw. des zweiten Kanales des Düsenkörpers bildet, die in den zweiten Kanal bzw. den ersten Kanal eingeführt ist.

4. Einspritzventil nach einem der Ansprüche 1 bis 3,
**dadurch gekennzeichnet,**
**daß** zumindest einer der Kanäle (30, 54) an seinem dem anderen Kanal (54, 30) zugewandten Ende einen Abschnitt (38, 58) mit einem größeren Innendurchmesser aufweist, in dem die Buchse (74) aufgenommen bzw. eingepreßt ist.

5. Einspritzventil nach einem der Ansprüche 1 bis 4,
**dadurch gekennzeichnet,**
**daß** der zweite Kanal (54) mit dem ersten Kanal (30) fluchtet und die von den Kanälen (30, 54) gebildete Kraftstoffzuführung gleichzeitig als Nadelführung für eine als Schließmechanismus wirkende Düsennadel (60) dient, die in Längsrichtung der Nadelführung zwischen einer Ruhestellung, in der sie mindestens ein mit dem zweiten Kanal (54) verbundenes Spritzloch (50, 52) im Düsenkörper (40) verschließt, und einer Freigabestellung bewegbar ist, in der sie das Spritzloch (50, 52) zumindest teilweise freigibt.

6. Einspritzventil nach Anspruch 5,
**dadurch gekennzeichnet,**
**daß** die Düsennadel (60) mindestens einen Abschnitt (66) größeren Durchmessers aufweist.

7. Einspritzventil nach Anspruch 6,
**dadurch gekennzeichnet,**
**daß** der Abschnitt (66) größeren Durchmessers mit Abstand zur Nadelspitze (62) an der Düsennadel (60) ausgebildet ist.

8. Einspritzventil nach Anspruch 7,
**dadurch gekennzeichnet,**
**daß** die Düsennadel (60) zwischen der Nadelspitze (62) und dem Abschnitt (66) größeren Durchmessers einen Abschnitt (64) kleineren Durchmessers aufweist.

9. Einspritzventil nach Anspruch 6, 7 oder 8,
**dadurch gekennzeichnet,**
**daß** der Abschnitt (66) größeren Durchmessers in Strömungsrichtung des Kraftstoffes gesehen unmittelbar nach der Buchse (74) angeordnet ist, wenn die Düsennadel (60) in ihre Freigabestellung bewegt ist.

10. Einspritzventil nach einem der Ansprüche 5 bis 9,
**dadurch gekennzeichnet,**
**daß** im ersten Kanal (30) des Haltekörpers (20) mindestens ein Federelement (70) vorgesehen ist, das die Düsennadel (60) in ihre Ruhestellung vorspannt.

11. Einspritzventil nach einem der vorhergehenden Ansprüche,
**dadurch gekennzeichnet,**
**daß** der Düsenkörper (40) durch eine Düsenspannmutter (14) am Haltekörper (20) vorzugsweise lösbar befestigt ist.

12. Einspritzventil nach einem der Ansprüche 5 bis 10,
**dadurch gekennzeichnet,**
**daß** zwischen dem Innenumfang der Buchse (74) und dem Außenumfang der Düsennadel (60) ein quer zur Längsrichtung der Düsennadel (60) ringförmig verlaufender Raum ausgebildet ist.

13. Einspritzventil nach einem der vorhergehenden Ansprüche,
**dadurch gekennzeichnet,**
**daß** zwischen dem Haltekörper (20) und dem Düsenkörper (40) eine einzige Verdrehsicherung, vorzugsweise ein Zentrierstift (80) vorgesehen ist, die bzw. der am Haltekörper (20) und am Düsenkörper (40) befestigt ist.

14. Einspritzventil nach Anspruch 13,
**dadurch gekennzeichnet,**
**daß** am Haltekörper (20) und am Düsenkörper (40) jeweils eine Nut (94, 96) ausgebildet ist, und daß in den miteinander fluchtenden Nuten (94, 96) vorzugsweise eine Paßfeder (92) als Verdrehsicherung aufgenommen ist, wenn der Haltekörper (20) am Düsenkörper (40) befestigt ist.

15. Einspritzventil nach Anspruch 14,
**dadurch gekennzeichnet,**
**daß** die jeweils an der Mantelfläche des Haltekörpers (20) und an der Mantelfläche des Düsenkörpers (40) ausgebildete Nut (94, 96) in axialer Richtung verläuft und an der Stirnseite des Haltekörpers (20) bzw. des Düsenkörpers (40) endet, und daß eine den Düsenkörper (40) am Haltekörper (20) befestigende Düsenspannmutter (14) die in den Nuten (94, 96) aufgenommene Verdrehsicherung (92) gegen Herausfallen sichert.

16. Dichtungseinrichtung zum Abdichten der Verbindungsstelle zwischen zwei Kanälen (30, 54), umfassend:
ein Dichtungsmittel, einen ersten Kanal in einem Haltekörper (20) eines Einspritzventils sowie einen zweiten Kanal in einem Düsenkörper (40) des Einspritzventils,
wobei das Dichtungsmittel eine Buchse (74) ist, die in die Kanäle (30, 54) eingesetzt ist und in diese ragt
**dadurch gekennzeichnet**
**daß** die Buchse (74) einen Abschnitt (76) kleineren Außendurchmessers aufweist, der zwischen zwei Abschnitten größeren Außendurchmessers ausgebildet ist, und daß die Buchse (74) so angeordnet ist, daß sich der Abschnitt (76) kleineren Außendurchmessers im Bereich der Verbindungsstelle zwischen den Kanälen (30, 54) befindet.

17. Dichtungseinrichtung nach Anspruch 16,
**dadurch gekennzeichnet,**
**daß** die beiden Kanäle (30, 54) miteinander fluchten und die von den Kanälen (30, 54) gebildete Kraftstoffzuführung gleichzeitig als Nadelführung für eine Düsennadel (60) dient, mit der die Einspritzdüse (16) des Einspritzventils verschließbar ist, und daß der Innenumfang der Buchse (74) mit dem Außenumfang der Düsennadel (60) eine Drosselstelle in der Kraftstoffzuführung bildet.

## Claims

1. Injection valve for fuel injection in an internal combustion engine, in particular in a diesel engine, having a retaining member (20) in which a first channel (30) is constructed, having fastened to the retaining member (20) a nozzle member (40) of an injection nozzle (16) in which nozzle member a second channel (54) is constructed which is connected to.the first channel (30) and together with the latter forms a fuel supply line for the injection nozzle (16), having a closing mechanism (60) for sealing the injection nozzle (16) and having a sleeve (74) serving as sealing means (74) for sealing the connecting point between the first and the second channel (30, 54) which projects both into the first channel (30) of the retaining member (20) and into the second channel (54) of the nozzle member (40) ,
**characterised in that**
the sleeve (74) has a section (76) of smaller outer diameter constructed between two sections of greater outer diameter and is inserted into the fuel supply line in such a way that the section (76) of smaller outer diameter is located in the region of the connecting point between the channels (30, 54).

2. Injection valve according to claim 1, **characterised in that** the sleeve (74) is pressed into the channels (30, 54).

3. Injection valve according to claim 1 or 2, **characterised in that** the sleeve is constructed in one piece on the retaining member or the nozzle member and forms a tubular extension of the first channel of the retaining member or of the second channel of the nozzle member which is introduced into the second channel or first channel respectively.

4. Injection valve according to one of claims 1 to 3, **characterised in that** at least one of the channels (30, 54) has at its end facing towards the other channel (54, 30) a section (38, 58) of greater internal diameter in which the sleeve (74) is accommodated or pressed in.

5. Injection valve according to one of claims 1 to 4, **characterised in that** the second channel (54) is aligned with the first channel (30) and the fuel feed line formed by the channels (30, 54) simultaneously serves as needle guide for a valve needle (60) acting as closing mechanism, which needle is movable in the longitudinal direction of the needle guide between a position of rest, in which it seals at least one injection hole (50, 52) in the nozzle member (40) connected to the second channel (54), and a release position in which it releases the injection hole (50, 52) at least in part.

6. Injection valve according to claim 5, **characterised in that** the valve needle (60) has at least one section (66) of greater diameter.

7. Injection valve according to claim 6, **characterised in that** the section (66) of greater diameter is constructed at a distance from the needle tip (62) on the valve needle (60).

8. Injection valve according to claim 7, **characterised in that** between the needle tip (62) and the section (66) of greater diameter the valve needle has a section (64) of smaller diameter.

9. Injection valve according to claim 6, 7 or 8, **characterised in that** the section (66) of greater diameter viewed in the direction of flow of the fuel is arranged immediately after the sleeve (74) when the valve needle (60) is moved into its release position.

10. Injection valve according to one of claims 5 to 9,
**characterised in that** in the first channel (30) of the retaining member (20) at least one spring element (70) is provided which biases the valve needle (60) into its position of rest.

11. Injection valve according to one of the preceding claims, **characterised in that** the nozzle member (40) is fastened, preferably detachably, by a nozzle tensioning nut (14) to the retaining member (20).

12. Injection valve according to one of claims 5 to 10, **characterised in that** between the inner circumference of the sleeve (74) and the outer circumference of the valve needle (60) a space running in the shape of a ring transversely to the longitudinal direction of the valve needle (60) is formed.

13. Injection valve according to one of the preceding claims, **characterised in that** between the retaining member (20) and the nozzle member (40) a single twisting safeguard, preferably a centring pin (80), is provided which is fastened to the retaining member (20) and to the nozzle member (40).

14. Injection valve according to claim 13, **characterised in that** on the retaining member (20) and on the nozzle member (40) a groove (94, 96) is constructed in each case and that in the grooves (94, 96) aligned with one another preferably an adjusting spring (92) is accommodated as twisting safeguard when the retaining member (20) is fastened to the nozzle member (40).

15. Injection valve according to claim 14, **characterised in that** each of the grooves (94, 96) constructed on the outer surface of the retaining member (20) and on the outer surface of the nozzle member (40) runs in the axial direction and ends at the end face of the retaining member (20) and nozzle member (40) respectively and that a nozzle tensioning nut (14) fastening the nozzle member (40) to the retaining member (20) secures the twisting safeguard (92) accommodated in the grooves (94, 96) against falling out.

16. Sealing device for sealing the connecting point between two channels (30, 54) comprising a sealing means, a first channel in a retaining member (20) of an injection valve and a second channel in a nozzle member (40) of the injection valve, wherein the sealing means is a sleeve (74) which is inserted into the channels (30, 54) and projects into the latter, **characterised in that** the sleeve (74) possesses a section (76) of smaller outer diameter which is constructed between two sections of greater diameter and that the sleeve (74) is arranged in such a way that the section (76) of smaller outer diameter is located in the region of the connecting point between the channels (30, 54) .

17. Sealing device according to claim 16, **characterised in that** the two channels (30, 54) are in alignment with one another and the fuel supply line formed by the channels (30, 54) simultaneously serves as needle guide for a valve needle (60) by means of which the injection nozzle (16) of the injection valve is sealable and that the inner circumference of the sleeve (74) together with the outer circumference of the valve needle (60) forms a constriction point in the fuel supply line.

## Revendications

1. Soupape d'injection pour l'injection de combustible dans un moteur à combustion interne, en particulier dans un moteur diesel, comprenant un corps de support (20), dans lequel est ménagé un premier canal (30), un corps (40) d'un injecteur (16) fixé sur le corps de support (20), dans lequel est ménagé un second canal (54), qui est relié au premier canal (30) et qui forme avec celui-ci une alimentation en carburant pour l'injecteur (16), un mécanisme de fermeture (60) pour fermer l'injecteur (16), et une douille (74) servant de moyen d'étanchéité pour étancher le point de liaison entre le premier et le second canal (30, 54), qui dépasse non seulement dans le premier canal (30) du corps de support (20), mais également dans le second canal (54) du corps d'injecteur (40), **caractérisée en ce que** la douille (74) présente une section (76) de plus petit diamètre externe, qui est formée entre deux sections de plus grand diamètre externe et est insérée dans l'alimentation en carburant de sorte que la section (76) de plus petit diamètre externe se trouve dans la zone du point de liaison entre les canaux (30, 54).

2. Soupape d'injection selon la revendication 1, **caractérisée en ce que** la douille (74) est enfoncée dans les canaux (30, 54).

3. Soupape d'injection selon la revendication 1 ou 2, **caractérisée en ce que** la douille est formée d'une seule pièce sur le corps du support ou le corps d'injecteur et forme un prolongement annulaire du premier canal du corps de support ou du second canal du corps d'injecteur, qui est inséré dans le second canal ou dans le premier canal.

4. Soupape d'injection selon l'une quelconque des revendications 1 à 3, **caractérisée en ce qu'**au moins l'un des canaux (30, 54) présente, à son extrémité tournée vers l'autre canal (54, 30) une section (36, 58) avec un diamètre interne plus grand, dans laquelle la douille (74) est reçue ou enfoncée.

5. Soupape d'injection selon l'une quelconque des revendications 1 à 4, **caractérisée en ce que** le second canal (54) est aligné sur le premier canal (30) et l'alimentation en carburant formée par les canaux (30, 54) sert simultanément de guide d'aiguille pour une aiguille d'injecteur (60) agissant comme mécanisme de fermeture, qui peut être déplacée dans la direction longitudinale du guide d'aiguille entre une position de repos, dans laquelle il ferme au moins un trou de pulvérisation (50, 52) du corps d'injecteur (40) relié au second canal (54), et une position de libération, dans laquelle il libère au moins en partie le trou de pulvérisation (50, 52).

6. Soupape d'injection selon la revendication 5, **caractérisée en ce que** l'aiguille d'injecteur (60) présente au moins une section (66) de plus grand diamètre.

7. Soupape d'injection selon la revendication 6, **caractérisée en ce que** la section (66) de plus grand diamètre est formée à distance de la pointe d'aiguille (62) sur l'aiguille d'injecteur (60).

8. Soupape d'injection selon la revendication 7, **caractérisée en ce que** l'aiguille d'injecteur (60) présente entre, la pointe d'aiguille (62) et la section (66) de plus grand diamètre, une section (64) de plus petit diamètre.

9. Soupape d'injection selon la revendication 6, 7 ou 8, **caractérisée en ce que** la section (66) de plus grand diamètre, dans le sens d'écoulement du carburant, est agencée directement après la douille (74), lorsque l'aiguille d'injecteur (60) est déplacée dans sa position de libération.

10. Soupape d'injection selon l'une quelconque des revendications 5 à 9, **caractérisée en ce que**, dans le premier canal (30) du corps de support (20), il est prévu au moins un élément à ressort (70), qui place sous précontrainte l'aiguille d'injecteur (60) dans sa position de repos.

11. Soupape d'injection selon l'une quelconque des revendications précédentes, **caractérisée en ce que** le corps d'injecteur (40) est fixé de préférence de manière amovible par un écrou de serrage d'injecteur (14) sur le corps de support (20).

12. Soupape d'injection selon l'une quelconque des revendications 5 à 10, **caractérisée en ce que** entre la périphérie interne de la douille (74) et la périphérie externe de l'aiguille d'injecteur (60) est formé un espace s'étendant de façon annulaire transversalement à la direction longitudinale de l'aiguille d'injecteur (60).

13. Soupape d'injection selon l'une quelconque des revendications précédentes, **caractérisée en ce que**, entre le corps de support (20) et le corps d'injecteur (40), il est prévu une protection anti-torsion unique, de préférence une broche de centrage (80), qui est fixée au corps de support (20) et au corps d'injecteur (40).

14. Soupape d'injection selon la revendication 13, **caractérisée en ce qu'**il est formé sur le corps de support (20) et sur le corps d'injecteur (40), respectivement, une rainure (94, 96) et **en ce que**, dans les rainures (94, 96) s'alignant l'une avec l'autre, il est prévu un ressort d'ajustage (92) comme protection anti-torsion lorsque le corps de support (20) est fixé sur le corps d'injecteur (40).

15. Soupape d'injection selon la revendication 14, **caractérisée en ce que** la rainure (94, 96) formée sur la surface enveloppe du corps de support (20) et sur la surface enveloppe du corps d'injecteur (40) s'étend dans la direction axiale et se termine sur le côté frontal du corps de support (20) ou du corps d'injecteur (40) et **en ce qu'**un écrou de serrage d'injecteur (14) fixant le corps d'injecteur (40) sur le corps de support (20) empêche tout dégagement de la protection anti-torsion (92) reçue dans les rainures (94, 96).

16. Dispositif d'étanchéité pour étancher le point de liaison entre deux canaux (30, 54), comprenant :
un moyen d'étanchéité, un premier canal dans un corps de support (20) d'une soupape d'injection ainsi qu'un second canal dans un corps d'injecteur (40) de la soupape d'injection,
dans lequel le moyen d'étanchéité est une douille (74), qui est insérée dans les canaux (30, 54) et dépasse dans ceux-ci,
**caractérisé en ce que**
la douille (74) présente une section (76) de plus petit diamètre externe, qui est formée entre deux sections de plus grand diamètre externe, et la douille (74) est aménagée de sorte que la section (76) de plus petit diamètre externe se trouve dans la zone du point de liaison entre les canaux (30, 54).

17. Dispositif d'étanchéité selon la revendication 16, **caractérisé en ce que** :
les deux canaux (30, 54) sont alignés l'un sur l'autre et l'alimentation en carburant formée par les canaux (30, 54) sert simultanément de guide d'aiguille pour une aiguille d'injecteur (60) avec laquelle l'injecteur (16) de la soupape d'injection peut être fermée et la périphérie interne de la douille (74) forme avec la périphérie externe de l'aiguille d'injecteur (60) un point d'étranglement dans l'alimentation en carburant.
